# FASCICULE DE BREVET EUROPEEN

(11) **EP 0 738 480 B1**
(45) Date de publication et mention de la délivrance du brevet: **26.07.2000**
(21) Numéro de dépôt: 96105860.9
(22) Date de dépôt: 15.04.1996
(51) Int. Cl.: A44C 5/10

(54) **Dispositif d'articulation pour relier entre eux les maillons d'un bracelet**
Gelenkvorrichtung zum Verbinden von Armbandgliedern
Articulation device for connecting bracelet links

(30) Priorité: 21.04.1995 FR 9504812
(43) Date de publication de la demande: 23.10.1996
(73) Titulaire: WERTHANOR S.A., CH-2400 Le Locle (CH); Hysek Styling SA, 1133 Lussy-sur-Morges (CH)
(72) Inventeur: Burdet, Yves, 2400 Le Locle (CH); Ecoffet, Roger, 25130 Villers-le-Lac (FR); Subilia, Philippe, 28049 Stresa (IT)
(74) Mandataire: Patry, Didier Marcel Pierre

(56) Documents cités:
- EP-A- 0 549 979
- WO-A-93/13686
- CH-A- 661 184
- US-A- 2 537 449
- US-A- 4 969 241

## Description

La présente invention est relative à un dispositif d'articulation entre deux maillons composant un bracelet non extensible, ledit dispositif comportant des première et seconde goupilles attachées, la première à un premier maillon, la seconde à un second maillon faisant face au premier, et des organes de liaison reliant lesdites première et seconde goupilles.

On connaît déjà un dispositif d'articulation répondant à la définition générique donnée ci-dessus. Le document CH-A-661 184 décrit des maillons constitués chacun d'une coquille supérieure et d'une coquille inférieure. Des trous borgnes reçoivent des barrettes à ressort au nombre de deux par maillon. L'articulation entre deux maillons se compose donc de deux barrettes reliées ensemble par des brides de liaison qui sont des pièces de tôle découpées et pliées. Ce dispositif présente l'inconvénient de ne pas cacher au regard l'endroit de l'articulation et d'être fragile par l'utilisation d'une tôle qui peut se casser par fatigue.

Pour éviter ces inconvénients et pour proposer un système d'articulation de haute qualité technique, le dispositif d'articulation selon l'invention est caractérisé en ce qu'il est entièrement recouvert par une coiffe entourant les maillons, la coiffe couvrant en outre au moins les bords desdits maillons quel que soit l'angle de rotation de ceux-ci, cette coiffe étant maintenue en place par un insert la traversant et venant se cranter entre les première et seconde goupilles.

L'invention va être décrite ci-après, à titre d'exemple et en se référant au dessin qui l'illustre dans lequel :
- la figure 1 est une vue de dessus du dispositif d'articulation selon l'invention, vue dans laquelle la partie supérieure de la coiffe a été coupée,
- la figure 2 est une vue de dessus montrant séparément tous les éléments utilisés pour former l'articulation de la figure 1, à l'exception de l'insert,
- les figures 3 et 4 sont des vues de dessus respectivement d'un premier et d'un second mode d'exécution de l'insert propre à maintenir la coiffe en place,
- la figure 5 est une vue de côté du dispositif d'articulation selon l'invention, coupé selon la ligne V-V de la figure 1,
- la figure 6 est une vue de côté montrant séparément les éléments utilisés pour former l'articulation de la figure 5, à l'exception de l'insert,
- les figures 7 et 8 sont des vues de côté respectivement d'un premier et d'un second mode d'exécution de l'insert,
- la figure 9 est une vue de face du dispositif d'articulation selon l'invention, coupé selon la ligne IX-IX de la figure 1,
- la figure 10 est une vue de face montrant séparément les éléments utilisés pour former l'articulation de la figure 9, à l'exception de l'insert,
- les figures 11 et 12 sont des vues de face respectivement d'un premier et d'un second mode d'exécution de l'insert,
- la figure 13 est une vue de dessus d'une portion de bracelet assemblé, et
- la figure 14 est une vue de dessous d'une portion de bracelet assemblé.

Si l'on se réfère maintenant à la figure 1, on voit le dispositif d'articulation selon l'invention qui comprend essentiellement un premier maillon 2 auquel est attachée une première goupille 4 et un second maillon 2' auquel est attachée une seconde goupille 4'. Le premier maillon 2 avec sa goupille 4 fait face au second maillon 2' avec sa goupille 4'. Les goupilles 4 et 4' sont reliées ensemble au moyen d'organes de liaison 3 et 3'. La figure 1 montre encore que le dispositif d'articulation est entièrement recouvert par une coiffe 1, coupée dans cette figure de sorte que ne sont visibles que les parties latérales de ladite coiffe. La coiffe 1 entoure complètement les maillons 2 et 2' et au moins les bords 10 et 10' de ceux-ci, ce qui apparaît mieux sur les coupes des figures 1 et 5. La figure 5 fait apparaître plus particulièrement que les bords 10 et 10' des maillons 2 et 2' sont recouverts par la coiffe 1 quel que soit l'angle de rotation des maillons 2 et 2'. Enfin les figures 1, 5 et 9 montrent que la coiffe 1 est maintenue en place par un insert 5 qui traverse la coiffe par une ouverture 19 et vient se cranter entre les première et seconde goupilles 4 et 4'.

Le dispositif d'articulation qui vient d'être décrit dans sa généralité va se répéter de manière semblable pour toutes les autres articulations du bracelet pour donner l'aspect fini du bracelet montré aux figures 13 et 14. La figure 13 est une vue de dessus d'une portion de ce bracelet, celle qui est apparente au regard. On voit une succession régulière de coiffes 1 et de maillons 2 et 2', les coiffes surmontant les maillons et conférant au bracelet une esthétique nouvelle d'un bel aspect. Coiffes et maillons peuvent être réalisés en matériaux les plus divers, par exemple de l'acier inoxydable ou de l'or. On pourrait alterner ces matériaux, par exemple en utilisant de l'acier pour les maillons 2 et de l'or pour les coiffes 1 et obtenir ainsi un bracelet bicolore du plus bel effet. Des matières synthétiques pourraient aussi être mises à profit, des composites contenant des fibres de carbone par exemple. La figure 14 est une vue de dessous du bracelet assemblé, celle qui se trouve contre le poignet du porteur. On voit dans cette figure, en plus des maillons 2 et des coiffes 1 déjà cités, les inserts 5 ou 6 servant à bloquer les coiffes 1, ces inserts étant naturellement cachés au regard.

On va maintenant décrire plus en détail un mode de réalisation préféré du dispositif d'articulation selon l'invention. On se servira pour cela, non seulement des figures 1, 5 et 9 déjà citées, mais encore des figures 2, 6 et 10 qui présentent respectivement, des vues de dessus, de côté et de face des éléments utilisés pour former le dispositif d'articulation.

Comme cela est bien apparent aux figures 1 et 2, le premier maillon 2 est pourvu de première et seconde oreilles 11 et 11' disposées sensiblement aux extrémités dudit maillon 2. Ces oreilles 11 et 11' sont percées respectivement de trous 12 et 12' traversés par la première goupille 4. De façon analogue, le second maillon 2' est pourvu de première et seconde oreilles 13 et 13' disposées sensiblement aux extrémités dudit maillon 2'. Les oreilles 13 et 13' sont percées respectivement de trous 14 et 14' traversés par la seconde goupille 4'. Des organes de liaison relient entre elles les goupilles. Ces organes consistent en des premier et second manchons 3 et 3' percés chacun d'un premier trou 15 et 15' qui sont traversés par la première goupille 4 et d'un second trou 16 et 16' qui sont traversés par la seconde goupille 4'. Ces manchons 3 et 3' sont situés entre les premières et secondes oreilles référencées respectivement 11, 13 et 11', 13' et prennent appui contre elles. Dans l'espace laissé libre entre les manchons 3 et 3' vient se loger l'insert dont il a déjà été question, cet insert venant se cranter entre les premier et second manchons 3 et 3' pour fixer la coiffe 1 sur le dispositif d'articulation, comme cela va être exposé ci-dessous.

Il est prévu de proposer cet insert selon deux modes d'exécution, un premier mode dit indémontable et un second mode dit démontable. Dans les deux cas l'insert présente une forme oblongue et traverse un trou 19 pratiqué sous la coiffe 1. Ce trou 19 présente la même forme oblongue que l'insert, ce dernier étant équipé d'une collerette 20 d'arrêt s'appuyant sous la coiffe 1 (voir par exemple les figures 11 et 12). Ces deux modes d'exécution vont être décrits maintenant dans le détail.

L'insert indémontable est illustré aux figures 1, 3, 5, 7, 9, 11 et 14. Il porte la référence 5 et est fait d'une seule pièce. Comme mentionné ci-dessus, l'insert 5 présente une forme oblongue dont la direction allongée X (voir figures 9 et 11) occupe l'espace laissé libre entre les premier et second manchons 3 et 3'. Comme le montre bien les figures 5 et 7, la partie supérieure 21 de l'insert 5 est élastique, cette élasticité lui étant conférée par une saignée 30 pratiquée dans ladite partie supérieure 21. Comme le montrent bien les figures 5 et 7, cette partie supérieure 21 est munie de première et seconde alvéoles allongées 22 et 23 qui se tournent le dos. Comme on peut le voir en figure 5, ces alvéoles 22 et 23 sont arrangées et dimensionnées pour venir se cranter respectivement dans les première et seconde goupilles 4 et 4' quand l'insert 5 est introduit à fond sous la coiffe 1. Ce système est indémontable en ce sens qu'il est très difficile d'extraire l'insert 5 sans le détériorer, même si cet insert est réalisé en matière plastique. On réservera donc ce mode d'exécution pour la partie du bracelet qui n'a pas besoin d'être raccourcie ou allongée.

L'insert démontable est illustré aux figures 4, 8, 12 et 14 et peut remplacer l'insert indémontable illustré aux figures 1, 5 et 9. Comme le montrent les figures 4, 8 et 12, cet insert est réalisé en deux parties : un capot 6 de forme oblongue s'ajustant dans le trou 19 de la coiffe 1 avec sa collerette d'appui 20 et deux vis 7 et 7' traversant ce capot 6 dans le sens des flèches B. Comme on le voit bien sur les figures 4, 8 et 12, les vis 7 et 7' présentent une tête cylindrique 31 et 31' susceptible de s'ajuster dans l'alésage 32 du capot 6, la tête étant munie d'une collerette d'arrêt 33 et d'une fente 34 susceptible de recevoir un tournevis. La partie supérieure 24 de chaque vis 7 et 7' présente la forme d'un parallélépipède rectangle qui est pourvu de première et seconde alvéoles 25 et 26 comme cela est bien montré sur les figures 8 et 12. Ces alvéoles 25 et 26 se tournent le dos (figure 8). Les dimensions du parallélépipède sont arrangées de telle façon que, lorsque les vis se trouvent dans une position déterminée, elles passent librement entre les première et seconde goupilles 4 et 4' alors qu'elles se crantent par leurs première et seconde alvéoles 25 et 26 respectivement dans les première et seconde goupilles 4 et 4', quand les vis sont tournées d'un quart de tour, par exemple dans le sens des flèches E.

Si l'on se reporte maintenant plus particulièrement au dispositif présenté en coupe à la figure 5 et aux éléments composant ce dispositif présentés en figure 6, on s'aperçoit que le manchon 3' (de même que le manchon 3 non représenté sur ces figures) est pourvu de première et seconde parois 17 et 18 qui font face à la paroi 40 du maillon 2, ainsi que de première et seconde parois 17' et 18' qui font face à la paroi 40' du maillon 2'. Comme on le voit bien en figure 5, ces parois 17, 17' et 18, 18' présentent une configuration - ici deux plans formant un angle obtus - limitant l'angle de rotation des maillons 2 et 2'. Ainsi on a représenté en figure 5 un maillon 2 en position extrême vers le haut, la paroi 40 du maillon 2 venant s'appuyer contre la paroi 17 du manchon 3'. A partir de cette position, le maillon 2 ne peut se mouvoir que vers le bas dans le sens de la flèche F. Cette figure montre de façon analogue un maillon 2' en position extrême vers le bas, la paroi 40' du maillon 2' venant s'appuyer contre la paroi 18' du manchon 3'. A partir de cette position, le maillon 2' ne peut se mouvoir que vers le haut, dans le sens de la flèche G. La disposition qui vient d'être décrite fait comprendre que l'angle de rotation des maillons 2 et 2' est donné par les manchons 3 et 3' de sorte que l'effort d'arrêt se porte sur les maillons 2 et 2' et nullement sur la coiffe 1 qui n'est donc pas sollicitée mécaniquement.

Si l'on se reporte encore une fois aux figures 5 et 6, on remarque que les trous 12' et 14' percés dans les oreilles 11' et 13' des maillons 2 et 2' sont oblongs. Il en va de même pour les trous 12 et 14 percés dans les oreilles 11 et 13 non représentées ici. Les figures montrent aussi que la dimension allongée de la forme oblongue des trous est dirigée dans le sens de l'épaisseur des maillons 2 et 2'. Cette forme est importante, car on comprendra qu'en plus de la rotation du maillon autour de la goupille à laquelle il est attaché, le maillon est susceptible de se mouvoir verticalement, dans le sens de l'épaisseur du bracelet, ce qui réduit considérablement le jour entre les maillons et la coiffe qui les recouvre. Cela est illustré par la figure 5. On voit que le maillon 2 de gauche présente par rapport à la coiffe des jours à peu près égaux sur le haut et sur le bas du maillon. La goupille 4 est alors en contact avec le haut du trou oblong 12'. En ce qui concerne le maillon 2' de droite, sa partie basse touche la coiffe, alors que sa partie haute présente un jour par rapport à la coiffe qui est à peu près le double de ce qui est montré à gauche de la figure. La goupille 4' est alors en contact avec le bas du trou oblong 14'. En résumé cette disposition permet un angle de rotation maximum des maillons pour un jour minimum entre maillons et coiffe.

On va donner pour terminer quelques indications concernant le montage du dispositif d'articulation. On peut alors se référer à la figure 2. On fournit des premier et second maillons 2 et 2', des première et seconde goupilles 4 et 4', des premier et second manchons 3 et 3' et une coiffe 1. On introduit, par la gauche de la figure la goupille 4 dans l'oreille 11 jusqu'à ce qu'elle émerge assez pour y glisser les manchons 3 et 3' par leurs trous 15 et 15'. On termine l'introduction de la goupille 4 dans l'oreille 11' à travers le trou 12' de cette oreille. On approche de ce prémontage le maillon 2' pour aligner les trous 13 et 13' de ce maillon 2' avec les trous 16 et 16' des manchons 3 et 3'. On introduit la goupille 4' dans les trous ainsi alignés. On glisse sur l'assemblage ainsi réalisé la coiffe 1 jusqu'à ce que l'ouverture 19 de cette coiffe soit centré sur les goupilles 4 et 4'. Les goupilles sont alors prisonnières de la coiffe 1. Par l'ouverture 19 on pousse les manchons l'un à droite, l'autre à gauche pour qu'ils viennent en appui respectivement sur les oreilles des maillons (voir figures 1 et 9). On introduit l'insert 5 (figures 3, 7 et 11) par l'ouverture 19, jusqu'à ce que ses alvéoles 22 et 23 viennent se cranter sur les goupilles 4 et 4'. Le montage est alors terminé.

Si l'on choisit l'autre type d'exécution d'insert, celui montré aux figures 4, 8 et 12, on commence par introduire à fond le capot 6 dans l'ouverture 19. On introduit les vis 7 et 7' dans les trous 32 du capot 6 de manière à ce que le petit côté A de ces vis passe entre les goupilles 4 et 4'. Au moyen d'un tournevis on tourne ces vis d'un quart de tour, cette action ayant pour effet de cranter les alvéoles 25 et 26 desdites vis dans les goupilles 4 et 4'. On a déjà dit que cette forme d'exécution est démontable. Il suffit pour cela de tourner les vis 7 et 7' d'un nouveau quart de tour, ce qui a pour effet de décranter les alvéoles 25 et 26 des goupilles 4 et 4', ce qui permet de retirer les vis 7 et 7', puis le capot 6.

On signalera encore, voir par exemple la figure 9, que l'insert 5 (ou le capot 6) a aussi pour fonction d'empêcher les manchons 3 et 3' de se déplacer latéralement, ces manchons eux-mêmes fixant la coiffe 1. De cette manière, un jour constant peut être garanti entre la coiffe 1 et les maillons 2 et 2'.

## Revendications

1. Dispositif d'articulation reliant entre eux des maillons composant un bracelet non extensible, ledit dispositif comportant des première (4) et seconde (4') goupilles attachées, la première à un premier maillon (2), la seconde à un second maillon (2') faisant face au premier, et des organes de liaison (3,3') reliant lesdites première et seconde goupilles, caractérisé par le fait que ledit dispositif est entièrement recouvert par une coiffe (1) entourant les maillons, la coiffe couvrant en outre au moins les bords (10,10') desdits maillons quel que soit l'angle de rotation de ceux-ci, ladite coiffe étant maintenue en place par un insert (5;6,7,7') la traversant et venant se cranter entre lesdites première et seconde goupilles.

2. Dispositif selon la revendication 1, caractérisé par le fait que la première goupille (4) traverse des première (11) et seconde (11') oreilles percées de trous (12,12') et disposées sensiblement aux extrémités du premier maillon (2), que la seconde goupille (4') traverse des première (13) et seconde (13') oreilles percées de trous (14,14') et disposées sensiblement aux extrémités du second maillon (2'), que les organes de liaison consistent en des premier (3) et second (3') manchons percés chacun d'un premier trou (15,15') pour être traversé par la première goupille (4) et d'un second trou (16,16') pour être traversé par la seconde goupille (4'), lesdits premier (3) et second (3') manchons étant situés entre les premières (11,13) et secondes (11',13') oreilles et s'appuyant respectivement contre elles, et que l'insert (5;6,7,7') vient se cranter entre lesdites première (4) et seconde (4') goupilles dans l'espace laissé libre entre lesdits premier (3) et second (3') manchons.

3. Dispositif selon la revendication 2, caractérisé par le fait que les parois (17,17';18,18') des manchons (3,3') faisant face aux maillons (2,2') présente une configuration limitant l'angle de rotation desdits maillons, ces maillons venant s'appuyer contre lesdits manchons dans leurs positions extrêmes.

4. Dispositif selon la revendication 2, caractérisé par le fait que les trous (12,12';14,14') percés dans les oreilles (11,11';13,13') des maillons (2,2') sont oblongs, la dimension allongée étant dirigée dans le sens de l'épaisseur des maillons.

5. Dispositif selon la revendication 2, caractérisé par le fait que l'insert (5;6) présente une forme oblongue et qu'il traverse un trou (19) pratiqué sous la coiffe (1), ce trou présentant la même forme oblongue que l'insert, ce dernier présentant une collerette (20) d'arrêt s'appuyant sous ladite coiffe.

6. Dispositif selon la revendication 5, caractérisé par le fait que l'insert est fait d'une seule pièce (5) dont la dimension allongée (X) occupe l'espace laissé libre entre les premier (3) et second (3') manchons et que la partie supérieure (21) dudit insert est élastique, ladite partie supérieure étant munie de première (22) et seconde (23) alvéoles allongées se tournant le dos, ces alvéoles étant arrangées et dimensionnées pour venir se cranter respectivement dans les première (4) et seconde (4') goupilles.

7. Dispositif selon la revendication 5, caractérisé par le fait que l'insert est fait d'un capot (6) de forme oblongue et de deux vis (7,7') traversant ce capot, la partie supérieure (24) de chacune de ces vis présentant la forme d'un parallélépipède rectangle pourvu de première (25) et seconde (26) alvéoles se tournant le dos, ce parallélépipède étant arrangé et dimensionné pour passer entre les première (4) et seconde (4') goupilles quand les vis sont disposées dans une position déterminée et pour se cranter par ses première (25) et seconde (26) alvéoles respectivement dans les première (4) et seconde (4') goupilles quand les vis sont tournées d'un quart de tour.

8. Dispositif selon la revendication 1, caractérisé par le fait que la coiffe (1) est venue par le sectionnement d'un tube étiré dont le profil intérieur est sensiblement égal au profil extérieur des maillons (2,2').

## Patentansprüche

1. Gelenkvorrichtung, die Glieder miteinander verbindet, die ein nicht dehnbares Uhrenarmband bilden, wobei die Vorrichtung versehen ist mit ersten (4) und zweiten (4') Stiften, wovon der erste an einem ersten Glied (2) und der zweite an einem dem ersten gegenüber befindlichen zweiten Glied (2') befestigt ist, und mit Verbindungsorganen (3, 3'), die die ersten und zweiten Stifte verbinden, dadurch gekennzeichnet, daß die Vorrichtung durch eine die Glieder umgebende Abdeckung (1) vollständig bedeckt ist, wobei die Abdeckung außerdem wenigstens die Ränder (10, 10') der Glieder unabhängig von ihrem Drehwinkel abdeckt, wobei die Abdeckung durch einen Einsatz (5; 6, 7, 7') festgehalten wird, der durch ihn verläuft und zwischen den ersten und zweiten Stiften einrastet.

2. Vorrichtung nach Anspruch 1, dadurch gekennzeichnet, daß sich der erste Stift (4) durch erste (11) und zweite (11') Ösen erstreckt, durch die Löcher (12, 12') verlaufen und die im wesentlichen an den Enden des ersten Gliedes (2) angeordnet sind, daß sich der zweite Stift (4') durch erste (13) und zweite (13') Ösen erstreckt, durch die Löcher (14, 14') verlaufen und die im wesentlichen an den Enden des zweiten Gliedes (2') angeordnet sind, daß die Verbindungsorgane aus ersten (3) und aus zweiten (3') Muffen bestehen, durch die jeweils ein erstes Loch (15, 15') für den Durchgang des ersten Stifts (4) bzw. ein zweites Loch (16, 16') für den Durchgang des zweiten Stifts (4') verlaufen, wobei sich die ersten (3) und zweiten (3') Muffen zwischen den ersten (11, 13) und zweiten (11', 13') Ösen befinden und sich jeweils aneinander abstützen, und daß der Einsatz (5; 6, 7, 7') zwischen dem ersten (4) und dem zweiten (4') Stift in dem Raum einrastet, der zwischen den ersten (3) und zweiten (3') Muffen freigelassen wird.

3. Vorrichtung nach Anspruch 2, dadurch gekennzeichnet, daß die Wände (17, 17'; 18, 18') der Muffen (3, 3'), die sich gegenüber den Gliedern (2, 2') befinden, eine Konfiguration besitzen, die den Drehwinkel der Glieder begrenzt, wobei sich diese Glieder an den Muffen in ihren Extrempositionen abstützen.

4. Vorrichtung nach Anspruch 2, dadurch gekennzeichnet, daß die durch die Ösen (11, 11'; 13, 13') der Glieder (2, 2') verlaufenden Löcher (12, 12'; 14, 14') länglich sind, wobei die Längsabmessung in Richtung der Dicke der Glieder orientiert ist.

5. Vorrichtung nach Anspruch 2, dadurch gekennzeichnet, daß der Einsatz (5; 6) eine längliche Form aufweist und durch ein im Abdeckung (1) ausgespartes Loch (19) verläuft, wobei dieses Loch die gleiche längliche Form wie der Einsatz aufweist, wobei dieser letztere einen Anschlagbund (20) besitzt, der sich unter dem Abdeckung abstützt.

6. Vorrichtung nach Anspruch 5, dadurch gekennzeichnet, daß der Einsatz aus einem einzigen Teil (5) gebildet ist, dessen längliche Abmessung (X) den freigelassenen Raum zwischen den ersten (3) und zweiten (3') Muffen einnimmt und daß der obere Teil (21) des Einsatzes elastisch ist, wobei der obere Teil mit ersten (22) und zweiten (23) länglichen Ausnehmungen versehen ist, die sich die Rückseite zuwenden und so beschaffen und bemessen sind, daß sie am ersten (4) bzw. am zweiten (4') Stift einrasten.

7. Vorrichtung nach Anspruch 5, dadurch gekennzeichnet, daß der Einsatz aus einer Haube (6) mit länglicher Form und aus zwei durch diese Haube verlaufenden Schrauben (7, 7') gebildet ist, wobei der obere Teil (24) jeder dieser Schrauben die Form eines rechtwinkligen Parallelepipeds aufweist, das mit ersten (25) und zweiten (26) Ausnehmungen versehen ist, die sich die Rückseite zuwenden, wobei dieses Parallelepiped so beschaffen und bemessen ist, daß es sich zwischen die ersten (4) und zweiten (4') Stifte bewegt, wenn die Schrauben in einer bestimmten Position angeordnet sind, und durch seine ersten (25) und zweiten (26) Ausnehmungen am ersten (4) bzw. zweiten (4') Stift einrastet, wenn die Schrauben um eine Viertelumdrehung gedreht werden.

8. Vorrichtung nach Anspruch 1, dadurch gekennzeichnet, daß der Abdeckung (1) durch Zerschneiden eines gezogenen Rohrs erhalten wird, dessen Innenprofil im wesentlichen gleich dem Außenprofil der Glieder (2, 2') ist.

## Claims

1. Articulation device connecting links forming a non-extending bracelet, said device including first (4) and second (4') pins which are attached, the first to a first link (2), the second to a second link (2') facing the first, and connecting elements (3, 3') connecting said first and second pins, characterised in that said device is entirely covered by a cover (1) surrounding the links, the cover further covering at least the edges (10, 10') of said links whatever the angle of rotation thereof, said cover being held in place by an insert (5; 6, 7, 7') which passes through it and is caught between said first and second pins.

2. Device according to claim 1, characterised in that the first pin (4) passes through first (11) and second (11') lugs pierced with holes (12, 12') and arranged substantially at the ends of the first link (2), in that the second pin (4') passes through first (13) and second (13') lugs pierced with holes (14, 14') and arranged substantially at the ends of the second link (2'), in that the connecting elements consist of first (3) and second (3') sleeves each pierced with a first hole (15, 15') for the first pin (4) to pass through and a second hole (16, 16') for the second pin (4') to pass through, said first (3) and second (3') sleeves being situated between the first (11, 13) and second (11', 13') lugs and abutting respectively against them, and in that the insert (5; 6, 7, 7') is caught between said first (4) and second (4') pins in the free space between said first (3) and second (3') sleeves.

3. Device according to claim 2, characterised in that the walls (17, 17'; 18, 18') of the sleeves facing the links (2, 2') have a configuration which limits the angle of rotation of said links, these links abutting against said sleeves in their end positions.

4. Device according to claim 2, characterised in that the holes (12, 12'; 14, 14') made in the lugs (11, 11'; 13, 13') of the links (2, 2') are oblong, the elongated dimension being directed in the direction of the thickness of the links.

5. Device according to claim 2, characterised in that the insert (5; 6) has an oblong shape and in that it passes through a hole (19) made under the cover (1), this hole having the same oblong shape as the insert, the latter having a stop? flange (20) abutting under said cover.

6. Device according to claim 5, characterised in that the insert is made in a single part (5) the elongated dimension (X) of which occupies the space left free between the first (3) and second (3') sleeves and in that the top part (21) of said insert is elastic, said top part being provided with first (22) and second (23) elongated bores arranged back-to-back, these bores being arranged and sized to be caught respectively in the first (4) and second (4') pins.

7. Device according to claim 5, characterised in that the insert is made of a cap (6) of oblong shape and two screws (7, 7') passing through said cap, the top part (24) of each of these screws having the shape of a rectangular parallelepiped provided with first (25) and second (26) back-to-back bores, this parallelepiped being arranged and sized so as to pass between the first (4) and second (4') pins when the screws are arranged in a determined position and to be caught by first (25) and second (26) bores respectively in the first (4) and second (4') pins when the screws are turned by a quarter of a turn.

8. Device according to claim 1, characterised in that the cover (1) is obtained by cutting up a drawn tube the inner profile of which is substantially equal to the outer profile of the links (2, 2').
